# EUROPÄISCHE PATENTSCHRIFT

(11) **EP 0 475 382 B1**
(45) Veröffentlichungstag und Bekanntmachung des Hinweises auf die Patenterteilung: **23.11.1994**
(21) Anmeldenummer: 91115363.3
(22) Anmeldetag: 11.09.1991
(51) Int. Cl.: E02D 17/08, E02D 17/04

(54) **Verfahren und Vorrichtung zum Verbau tiefer Gräben**
Method and device for the lining of deep trenches
Méthode et dispositif pour le boisement de fossés profonds

(30) Priorität: 11.09.1990 DE 4028832
(43) Veröffentlichungstag der Anmeldung: 18.03.1992
(73) Patentinhaber: Hess, Wilhelm, D-50859 Köln (DE)
(72) Erfinder: Hess, Wilhelm, D-50859 Köln (DE)
(74) Vertreter: Freischem, Werner, Dipl.-Ing.

(56) Entgegenhaltungen:
- EP-A- 0 167 114
- AT-B- 369 817
- DE-A- 2 654 229
- DE-A- 3 117 954
- DE-A- 3 844 313
- GB-A- 2 172 029

## Beschreibung

Die Erfindung geht aus von einem Verfahren zum Verbau tiefer Gräben mittels Stützenrahmen, die in Grabenlängsrichtung in gleichen Abständen quer zum Graben aufstellbar sind und die sich aus zwei parallelen Stützen und einem die Stützen auf Abstand haltenden und verbindenden, längs den Stützen verschiebbaren starren Steifenrahmen zusammensetzen, und mittels großflächiger Verbauplatten, die an beiden Seiten des Grabens mit ihren vertikalen Rändern in Führungskanälen der Stützen zweier Stützenrahmen vertikal verschiebbar geführt und gehalten sind und bei dem Stützenrahmen und die Verbauplatten, dem Grabenaushub folgend, in den Graben gedrückt oder abgesenkt werden.

Ein derartiges Verfahren ist bekannt aus der DE-A 31 17 954. Aus dieser Schrift ist auch eine Verbauvorrichtung bekannt, bestehend aus
- Stützenrahmen, die in Grabenlängsrichtung in gleichen Abständen quer zum Graben aufstellbar sind und sich zusammensetzen aus zwei vertikalen Stützen und einem starren Steifenrahmen, der quer zum Graben vertikal verschiebbar in den Stützen geführt ist, wobei an den dem Graben zugewandten Innenseiten der Stützen C-förmige Führungsschienen angeordnet sind, in welche formschlüssig parallele Schienen des Steifenrahmens geführt sind, und wobei an beiden in Grabenlängsrichtung weisenden Seiten Führungskanäle für Verbauplatten angeordnet sind und
- großflächige Verbauplatten, die mit ihren vertikalen Rändern rechtwinklig zu den Stützenrahmen in den Führungskanälen der Stützen zweier Stützenrahmen vertikal verschiebbar in Grabenlängsrichtung formschlüssig geführt sind.

Bei der bekannten Vorrichtung ist in die Stützen zweier im Abstand voneinander aufgestellten Stützenrahmen an jeder Grabenseite eine Verbauplatte einschiebbar.
Damit der Steifenrahmen beim Aufstellen eines Stützenrahmens sich nicht gegenüber den Stützen verschiebt, sind in den Stützen und den in den Stützen geführten Teilen des Steifenrahmens Bohrungen vorgesehen, die mittels eines Bolzens gegeneinander festgelegt werden können. Bei dieser Verbauvorrichtung ist die Länge der Stützen etwa doppelt so groß wie die Höhe des Steifenrahmens, wobei der Steifenrahmen nur im oberen Bereich des Stützenrahmens angeordnet wird, damit unterhalb des Steifenrahmens genügend freier Raum für den Baggerlöffel verbleibt. Zum Verbau sehr tiefer Gräben ist diese Vorrichtung nicht geeignet, weil dabei auch die Verbauplatten sehr hoch sein müßten und dadurch Schwierigkeiten beim Rückbau der Verbauvorrichtung entstehen und weil beim Aufrichten und Einsetzen eines Stützenrahmens die obere Steife des Steifenrahmens sehr hoch ist, so daß es sehr schwierig ist, mit dem Baggerlöffel über diese obere Steife zu greifen.

Aus der DE-A 38 44 313 ist eine Verbauvorrichtung bekannt, bei welcher der Steifenrahmen sich aus drei oder mehr Einzelrahmen zusammensetzt. Auch bei dieser Verbauvorrichtung ist der Steifenrahmen im Verhältnis zur Höhe der Stützen hoch, so daß beim Aufstellen des Stützenrahmens ein Bagger Schwierigkeiten hat, mit seinem Löffel über den Steifenrahmen zu greifen.

Aus der DE-AS 17 08 539 ist eine Verbauvorrichtung bekannt, bei der zwei die Stützen auf Abstand haltende Spreizen über vertikale Streben zu einem starren Steifenrahmen verbunden sind. Dieser Steifenrahmen ist in den Stützen verschiebbar. Weil der Steifenrahmen über relativ kurze Führungsköpfe in den Stützen geführt ist, ist ein Verschieben der Steifenrahmen unter Last problematisch. Damit nach dem Aufstellen des Stützenrahmens der Steifenrahmen nicht nach unten rutscht, ist er in der erforderlichen Höhe mittels Haltebolzen festgelegt.

Zum Verbau von Gräben mit in Stützen geführten Verbauplatten sind Stützenrahmen gebräuchlich, die sich aus zwei Stützen und zwei oder mehr zum Graben verlaufenden und gelenkig an den Stützen befestigten Spreizen zusammensetzen. Die Standfestigkeit dieser Stützenrahmen wird über vorgespannte Federn erreicht, die zwischen den Stützen und den Spreizen angeordnet sind. Diese Stützenrahmen haben den Nachteil, daß die Stützen nur um einen relativ kleinen Betrag gegenüber der anderen Stütze in Längsrichtung bewegt werden können. Wenn beim Rückbau eine Stütze gezogen wird, während die andere Stütze stehenbleibt, wird durch die dadurch bewirkte Schrägstellung der Spreizen der Abstand der Stützen voneinander geringer. Der Boden kann demzufolge nachrutschen. Wird dann die gegenüberliegende Stütze gezogen, muß der nachgerutschte Boden zurückgedrückt werden, was sehr hohe Hubkräfte des Baggers erforderlich macht. Mit diesem Verfahren und dieser Verbauvorrichtung lassen sich Gräben über 6 m Tiefe nur unter besonders günstigen Bodenverhältnissen verbauen. Dabei tritt die Schwierigkeit auf, daß beim Einsetzen eines Stützenrahmens die obere, an den Stützen angelenkte Spreize sehr hoch sitzt, so daß der Bagger mit seinem Ausleger über diese hochsitzende Spreize greifen muß. Nur relativ großen Baggern ist es möglich, mit dem Hauptausleger über eine so hoch sitzende Spreize zu greifen. Ferner ist in dieser Stellung auch das Tieferbaggern mit dem Tieflöffel schwierig.
Ausgehend von dem eingangs beschriebenen Verfahren liegt der Erfindung die Aufgabe zugrunde, dieses derart weiter zu entwickeln, daß auch tiefe und sehr tiefe Gräben zuverlässig verbaut werden können und die Verbauvorrichtung ohne Anwendung extrem großer Kräfte zurückgebaut werden kann und bei dem trotz großer Grabentiefe leichtere Bagger eingesetzt werden können.

Diese Aufgabe wird erfindungsgemäß dadurch gelöst, daß der Steifenrahmen zwischen einem unteren Anschlag und einem oberen Anschlag verschiebbar an den Stützen geführt ist, wobei der untere Anschlag in Höhe der notwendigen Baggerlöffel-Freiheit ca. 1 bis 1,50 m vom Stützenfuß und der obere Anschlag im Abstand vom unteren Anschlag angeordnet ist, welcher die Höhe des Steifenrahmens, z.B. 1,75 m, und einem zulässigen Stützenvortrieb, z.B. 0,5 m, entspricht und daß nach Aufstellen und Absenken des Stützenrahmens auf ein Niveau, bei dem sich die obere Kante des Steifenrahmens in Höhe der Grabenkante befindet, die oberen Anschläge entfernt, ein zweiter Steifenrahmen in die Stützen des Stützenrahmens eingeführt und die oberen Anschläge im Abstand über dem zweiten Steifenrahmen an den Stützen befestigt werden und daß nach Absenken des Stützenrahmens um eine weitere Steifenrahmenhöhe die oberen Anschläge entfernt und gegebenenfalls ein dritter Steifenrahmen in die Stützen des Stützenrahmens eingeführt wird und daß zum Rückbau des Stützenrahmens die Steifenrahmen miteinander verbunden werden.

Eine Vorrichtung zur Durchführung dieses Verfahrens ist gekennzeichnet durch die folgenden Merkmale:
a) es sind für jede Grabenseite zusätzlich mindestens eine innere Verbauplatte vorgesehen, die in Führungskanälen der Stützen zweier Stützenrahmen vertikal verschiebbar geführt sind
b) die Höhe der Steifenrahmen (z.B. 1,70 m) ist kleiner als ein Drittel der Höhe einer Stütze
c) an den Führungsschienen sind in Reihe übereinander mehrere Aufnahmen zum Einsetzen von unterhalb und oberhalb des Steifenrahmens anzuordnende Anschläge angeordnet.

Weitere Merkmale der Erfindung ergeben sich aus den Unteransprüchen 2 bis 4 und 6 bis 13.

Das erfindungsgemäße Verbauverfahren sowie die Vorrichtung zur Durchführung dieses Verfahrens sind zum Verbau von 5 bis 10 Meter tiefen Gräben bestimmt, wenn auch weniger tiefe Gräben in gleicher Weise verbaut werden können. Bei sehr tiefen Gräben sind die Stützen an jeder Seite mit drei oder vier Führungskanälen zur Aufnahme der Ränder der Verbauplatten versehen. Dementsprechend ist der ausgehobene Graben zwei- oder dreifach gestuft. Weil trotz der großen Höhe der Stützen diese von nur einem starren Steifenrahmen zuverlässig gehalten werden, kann bei Beginn des Grabenaushubs der Ausleger des Baggers bequem über diesen Steifenrahmen greifen, dessen obere Kante in jedem Falle unter 2,50 m über dem Boden liegt. Diese Höhe ergibt sich aus folgenden Werten:

| | |
|---|---|
| Tiefe der Auskofferung | - 1,00 m |
| Höhe des unteren Anschlags | + 1,50 m |
| Höhe des Steifenrahmens | + 1,70 m |
| | 2̅,̅3̅0̅ m̅ |

Die Stützen können unabhängig voneinander vorgetrieben werden, dabei nimmt der obere Anschlag den Steifenrahmen mit, so daß die freie Kragarmlänge im unteren Bereich der Stützen nicht überschritten wird. Wenn das Verbaufeld auf die Höhe der Verbauplatten abgesenkt worden ist, werden die beiden innen laufenden Verbauplatten in die Führungskanäle der Stützen eingeführt. Da nun auch der Steifenrahmen aufgrund seiner Höhe (ca. 1,70 m) bis unter die Erdoberkante abgesenkt ist, wird nun der zweite Steifenrahmen nach Beseitigung der oberen Anschläge in die Stützen eingeführt und am unteren befestigt. Diese Befestigung erfolgt mit Rücksicht auf den Rückbau. Danach müssen die oberen Anschläge wieder mit dem gleichen Hubweg montiert werden. Nun kann das Absenken der inneren Platten und der Stützen fortgesetzt werden. Weil die Steifenrahmen nach Bedarf (abhängig von der Gesamttiefe) nachgeschoben werden, kann der Bagger mit Standardstiel problemlos über dem Rahmen zwischen dem Verbau sauber und gleichmäßig ausbaggern.

Die Stützen und die Verbauplatten sind so ausgebildet, daß an jeder Stützenseite mindestens zwei Verbauplatten und, falls erforderlich, drei oder vier Verbauplatten eingeführt werden können.

Die neue Verbauvorrichtung hat den Vorteil, daß mit leichteren Baggern gearbeitet werden kann, daß tiefere Gräben als bisher wirtschaftlich verbaut werden können und daß bei weniger tiefen Gräben schneller und störungsfreier gearbeitet werden kann.

In der folgenden Beschreibung werden unter Bezugnahme auf die Zeichnung Ausführungsbeispiele der Erfindung näher erläutert. Die Zeichnungen zeigen in
- Fig. 1: vier Arbeitssituationen beim Einsetzen und Absenken eines Stützenrahmens,
- Fig. 2: eine Ansicht eines Stützenrahmens mit eingeführten Steifenrahmen und Verbauplatten,
- Fig. 3: schaubildliche Ansicht eines Teiles einer Stütze und eines Steifenrahmens,
- Fig. 4: Draufsicht auf die Führung eines Steifenrahmens in einer Stütze,
- Fig. 5: Schnittansicht einer Stütze mit eingeschobenen Verbauplatten und eingeschobenem Stufenrahmen,
- Fig. 6: schaubildliche Ansicht eines Anschlages beim Einsetzen in eine Stütze,
- Fig. 7: Draufsicht auf einen eingesetzten Anschlag,
- Fig. 8: Schnittansicht und
- Fig. 9: Draufsicht auf einen verriegelten Anschlag.

Die in den Fig. 1 bis 3 dargestellte Vorrichtung dient zum Verbau von über 6 Meter tiefen Gräben. Sie weist in Grabenlängsrichtung in gleichen Abständen aufstellbare Stützenrahmen auf, die sich je aus zwei parallelen Stützen 1,2 und einen die Stützen 1,2 auf Abstand haltenden und verbindenden Steifenrahmen 3 zusammensetzen. Der Steifenrahmen 3 ist längs den Stützen 1,2 verschiebbar. Zu beiden Seiten der Stützen 1,2 befinden sich je zwei Führungskanäle 8,9, in welche großflächige Verbauplatten 4,5 mit ihren seitlichen Rändern einführbar sind. Die Stützenrahmen 1,2,3 und die Verbauplatten 4,5 werden, dem Grabenaushub folgend, in den Graben abgesenkt bzw. mit dem Baggerlöffel in den Graben gedrückt. Die Stützenfüße sowie die untere Längskante der Verbauplatten 4,5 sind mit Schneiden 13 versehen, die dafür sorgen, daß beim Absenken der Stützen 1,2 und der Verbauplatten 4,5 das überstehende Erdreich an der Grabenwand nach innen in den Graben fällt. Diese bekannten Schneiden 13 bewirken, daß beim Eintreiben der Stützen 1,2 diese nicht vom Erdreich zur Mitte des Grabens hin gedrückt werden, sondern im Lot bleiben und parallel zueinander abgesenkt werden.

Der Steifenrahmen 3 ist zwischen einem unteren Anschlag 6 und einem oberen Anschlag 7 verschiebbar an den Stützen 1,2 geführt. Der untere Anschlag 6 ist in Höhe der notwendigen Baggerlöffel-Freiheit ca. 1 bis 1,50 m vom unteren Stützenende entfernt angebracht. Der obere Anschlag 7 ist in einem Abstand vom unteren Anschlag 6 angeordnet, welcher der Höhe des Steifenrahmens 3 und einem zulässigen Stützenvortrieb entspricht. Die Anschläge 6 und 7 sind leicht versetzbar ausgebildet und können in Ausnehmungen 14 eingesetzt werden, die in Führungsschienen 11 der Stützen 1,2 in Reihe übereinander angeordnet sind.

Nach Aufstellen und Absenken des Stützenrahmens 1,2,3 auf ein Niveau, bei dem sich die obere Kante des Steifenrahmens 3 in Höhe oder unter der Grabenkante befindet, (vgl. Fig. 1 B) werden die oberen Anschläge 6 entfernt und ein zweiter Steifenrahmen 3 in die Stützen 1 und 2 des Stützenrahmens eingeführt. Die oberen Anschläge 7 werden im Abstand über dem zweiten Steifenrahmen 3 an den Stützen 1,2 befestigt. Nach Absenken des Stützenrahmens 1,2,3 um eine weitere Steifenrahmenhöhe werden wieder die oberen Anschläge 7 entfernt und gegebenenfalls ein dritter Steifenrahmen 3 in die Stützen 1,2 des Stützenrahmens eingeführt. (vgl. Fig. 1 C) Zum Rückbau der Verbauvorrichtung werden die Steifenrahmen 3 leicht lösbar miteinander verbunden, so daß durch Hochziehen des oberen Steifenrahmens auch die damit verbundenen, darunter befindlichen Steifenrahmen 3 folgen.

Der Rückbau des gestuften Verbaus läuft analog zum Einbau, d.h. nach Einbringung der Rohre wird Erdreich lagenweise eingefüllt, und zwar bis max. Unterkante des unteren Steifenrahmens 3. Danach werden Steifenrahmen 3, Verbauplatten 4,5 und Stützen 1,2 auf das neu entstandene Sohlenniveau gezogen. Hat man bis auf das entsprechende Niveau zurückgebaut, können die inneren Verbauplatten 5 und nach Entfernen der oberen Anschläge 7 der obere Steifenrahmen 3 der Verbaueinheit entnommen werden. Danach werden die oberen Anschläge 7 über den letzten Steifenrahmen 3 angebracht und der Stützenrahmen 1,2,3 wird aus dem im wesentlichen verfüllten Graben gezogen. Der Stützenrahmen 1,2,3 kann dann erneut am Grabenkopf eingesetzt werden.

Bei sehr tiefen Gräben oder auch bei sehr großen Durchmessern der zu verlegenden Rohre kann der Rückbau der Verbauvorrichtung auch so erfolgen, daß nach Entfernen der Anschläge 6 und 7 nur die Verbauplatten 4,5 und die Steifenrahmen 3, der Verfüllung folgend, nach oben gezogen werden. Nach Ziehen des unteren letzten Steifenrahmens 3 aus den Führungsschienen 11 der Stützen 1,2 (vgl. Fig. 1 D) können die glatten Stützen 1,2 einzeln herausgezogen werden. Dabei kann der Bagger so an die Stützen 1,2 herangefahren werden, daß er die Stütze 1,2 mit größter ihm zur Verfügung stehenden Kraft herausziehen kann. Vor dem Ziehen der Stützen 1,2 können der Hohlraum sowie die Führungskanäle 8,9 der Stützen 1,2 mit Sand oder Kies verfüllt werden.

### Montage des Stützenramens:

Eine Stütze 1 wird mit dem Rücken waagerecht auf den Boden gelegt. Dann wird der untere Anschlag 6 in der erforderlichen Höhe in eine Aufnahme 14 der Lochreihe an der Stütze 1 eingesetzt. Die Anschlaghöhe kann 1 m bis 1,50 m vom Stützenfuß 13 betragen, so daß der Bagger mit seinem Grabgefäß unter den Steifenrahmen 3 greifen kann und den Graben zwischen den Stützen 1,2 zum weiteren Absenken der Stützen freischneiden kann. Dann wird der Steifenrahmen 3 von der Stützenkopfseite aus horizontal mit seiner Schiene 12 in die Führungsschiene 11 der Stütze 1 eingeschoben. Danach wird die zweite Stütze 2 waagerecht in die gegenüberliegende Schiene 12 des Steifenrahmens 3 eingeführt. Dann werden die oberen Anschläge 7 eingesetzt. Der Abstand des unteren Anschlages 6 zum oberen Anschlag 7 sollte ca. 0,5 m höher sein als die Höhe des Steifenrahmens 3. Der Anschlag 7 begrenzt das Nachschieben einer Stütze 1 oder 2, so daß die freie Kragarmlänge der Stützen 1,2 nicht über ihren Maximalwert kommen kann. Auf diese Weise entsteht der erste Stützenrahmen. Die weiteren Stützenrahmen werden entsprechend aufgebaut.

### Einbau der Verbauvorrichtung:

Zunächst wird ein Teil des Grabens ausgekoffert, und zwar in der Breite des Stützenrahmens 1,2,3 und auf eine Länge von 1 x Verbauplattenlänge plus Breite einer Stütze (zum Beispiel 0,5 m). Je nach Bodenverhältnissen erfolgt die Auskofferung auf einer Tiefe von ca. 1 m. Danach wird der erste Stützenrahmen 1,2,3 mittels eines Kettengehänges und eines Baggers gesetzt. Das Kettengehänge wird an den Stützenköpfen befestigt. Dabei wird der Steifenrahmen von den unteren Anschlägen 6 gehalten. Nach Ausrichten des Stützenrahmens werden die beiden äußeren oberen Verbauplatten 4 in die Führungskanäle 8 der Stützen 1 und 2 des ersten Stützenrahmens eingeführt und parallel zur Grabenachse ausgerichtet. Anschließend wird ein zweiter Stützenrahmen mit den Führungskanälen 8 über die zum Bagger hin weisenden Ränder der Verbauplatten 4 eingefädelt. Damit steht das erste Verbauplattenfeld und es kann mit dem Ausbaggern des Grabens begonnen werden. Da die obere Kante des Steifenrahmens 3 niedriger ist als 2,50 m über dem Boden, kann auch ein relativ kleiner Bagger über den Steifenrahmen greifen und einen tiefen Graben ausheben.

Damit das Einführen der Schienen 11 des Steifenrahmens 3 in die Führungsschienen 12 der Stützen 1 und 2 störungsfrei und schnell erfolgen kann, sind - wie Fig. 4 zeigt - die oberen Enden der Führungsschienen 11 trichterartig erweitert und die seitlichen Schienen 12 des Stufenrahmens 3 sind an den unteren und oberen Ecken 29 abgeschrägt. Zusätzlich können am oberen Ende der Führungsschiene 12 Leitbleche 27 und 28 angeordnet sein, die das Einführen der Schienen 11 des Steifenrahmens 3 in die Führungsschienen 12 der Stützen 1,2 erleichtern. Dabei sind diese Leitbleche 27,28 so an den Stützen 1,2 angeordnet, daß das Einführen der Verbauplatten 4,5 in die inneren Führungskanäle 9 nicht behindert wird. In Fig. 3 sind diese Leitbleche 27,28 weggelassen.

Die Fig. 3 zeigt eine Ansicht auf den oberen Teil einer Stütze 1 mit je zwei Führungskanälen 8,9 an jeder Seite und an der zum Graben weisenden Wand eine Führungsschiene 11, welche eine seitliche Schiene 12 des Steifenrahmens 3 aufnimmt.

Die dargestellte Stütze 1 ist so ausgebildet, daß von den Führungskanälen 8 und 9 die Ränder sowohl der äußeren Verbauplatten als auch der inneren Verbauplatten in Grabenlängsrichtung formschlüssig aufgenommen werden können.

Am oberen Ende der Stütze 1 ist eine Hülse 23 angeordnet, in welche der Haken eines Kettengehänges eingehakt werden kann. Auch der Steifenrahmen 3 ist mit einer Hülse 24 versehen zum Einhängen eines Hakens.

Der Steifenrahmen 3 besteht aus horizontal und vertikal verlaufenden Kastenhohlprofilen 33 und 34. In den Ecken der ineinander übergehenden Hohlprofile 33 und 34 sind Eckversteifungen 35 angeordnet, so daß auch bei relativ dünnen Wandstärken der Steifenrahmen eine sehr hohe Steifigkeit erhält und die seitlichen Schienen 12 des Steifenrahmens auch unter höchster Belastung völlig parallel bleiben.

Wie die Fig. 4 zeigt, sind an den die Schiene 12 umklammernden Teilen der Führungsschiene 11 längsverlaufende schmale Gleitrippen angeordnet, die mit Spiel an der Rückseite der Schiene 12 zur Anlage gelangen. An beiden Seiten der Führungsschiene 11 sind an der Führungsschiene 11 oder an der Schiene 12 des Steifenrahmens 3 befestigte Gleitstreifen 32 angeordnet, die gegenüber den schmalen Gleitrippen 31 breit sind, weil sie die großen Lasten von den Stützen auf die Steifenrahmen zu übertragen haben. Die Gleitstreifen bestehen aus einem Material mit sehr guten Gleiteigenschaften. Der Abstand dieser Gleitstreifen voneinander sollte möglichst groß sein und größer als die Abstützlinien der Ränder der Verbauplatten 4 und 5 in den Stützen 1 und 2. Diese Maßnahme hat den Vorteil, daß bei einseitiger Belastung der Stützen 1 und 2 kein Drehmoment auf die Stützen 1 und 2 einwirkt.

Obgleich das Spiel zwischen der Gleitrippe 31 und der Rückseite der Schiene 12 relativ groß sein kann, ist wegen der großen Höhe (1,50 bis 1,90 m) nicht zu befürchten, daß dadurch die Parallelität der Stützen 1 und 2 zueinander beeinträchtigt wird.

Bei der Ausführungsform der Verbauvorrichtung nach Fig. 5 sind zu beiden Seiten einer Stütze 1' nicht zwei Führungskanäle, sondern nur je ein Führungskanal 8' vorgesehen, der von einem Stützflansch 50 und einem Führungsflansch 51 gebildet ist. In diesem Führungskanal 8' sind sowohl die äußeren Verbauplatten 4' als auch die inneren Verbauplatten 5' geführt. Beide Verbauplatten 4' und 5' stützen sich über Stützstege 52 und 53 auf den Stützflansch 50 der Stütze 1' ab. Die Verbauplatten 4' und 5' sind unterschiedlich ausgebildet. Die äußere Verbauplatten 4' sind etwas breiter und haben einen relativ langen Stützsteg 52, der die innere Verbauplatte 5' umgreift. Der Rand der äußeren Verbauplatten 4' ist in Grabenlängsrichtung formschlüssig im Führungskanal 8' der Stütze 1' geführt. Die inneren Verbauplatten 5' stützen sich über den Stützsteg 53 auf den Stützflansch 50 ab. Der Stützflansch 50 ist durch die Führungsschiene 11 verstärkt. Vom Stützflansch 50 ist ein Seitenflansch 56 so abgewinkelt, daß zwischen diesem Seitenflansch 56 und den Seitenwänden 58 der Stütze 1' in Reihe übereinander Stützrollen 57 angeordnet werden können, auf welche die Stützstege 52 und 53 der Verbauplatten 4' und 5' ablaufen.

Damit sich beim Vortreiben oder Ziehen der Stützen die Verbauplatten 4' und 5' zwischen zwei Stützen 1' oder 2' nicht verkanten, sind in den vier Eckbereichen der Verbauplatten 4' und 5' zu den Schmalseiten der Verbauplatten 4' und 5' hin offene taschenartige Gehäuse 58 angeordnet, in denen Rollen 54 und 55 gelagert sind. Die Rollen 54 rollen auf den Seitenwänden 59 der Stützen 1 ab, während die Eckrollen 55 der inneren Verbauplatten 5' auf den Außenseiten der Seitenflansche 56 ablaufen. Diese Eckrollen 54 und 55 verhindern, daß bei der Relativbewegung einer Stütze einer belasteten Verbauwand die Verbauplatten zwischen den Stützen dieser Verbauwand nicht verkanten.

Wie die Fig. 6 bis 9 zeigen, weisen die unterhalb und oberhalb des Steifenrahmens 3 in die Ausnehmungen 14 der Führungsschiene 11 einsetzbaren Anschläge 6 und 7 ein Einsatzstück 15 auf, das dem Rechteckquerschnitt der Ausnehmung 14 angepaßt ist. Die Anschläge 6 und 7 sind mit einem um 90° verschwenkbaren Riegel 16 versehen, der über eine das Einsatzstück 15 durchsetzende Welle 17 und einen Hebel 18 in die Öffnungsstellung und Schließstellung schwenkbar ist. Der Hebel 18 ist so gestaltet, daß er den Riegel 16 in Sperrstellung drückt, wenn ein Steifenrahmen gegen den Anschlag 6 oder 7 stößt. Da auf die Anschläge 6 und 7 relativ große Kräfte einwirken können, weist er einen hakenartigen Fortsatz 19 auf mit einem zweiten Einsatzstück 20, das in einer zweiten Ausnehmung 14 der Lochreihe einsetzbar ist. Eine Nase 21 hintergreift dabei die Führungsschiene 11. Der Anschlag 6 oder 7 bzw. der Fortsatz 19 ist mit einem bügelförmigen Handgriff 22 versehen, mit welchem der Anschlag leicht in die Ausnehmung 14 der Führungsschiene 11 einsetzbar ist. Die Fig. 8 und 9 zeigen den Anschlag 6 in verriegelter Stellung.

## Patentansprüche

1. Verfahren zum Verbau tiefer Gräben mittels Stützenrahmen, die in Grabenlängsrichtung in gleichen Abständen quer zum Graben aufstellbar sind und die sich aus zwei parallelen Stützen und einem die Stützen auf Abstand haltenden und verbindenden, längs den Stützen verschiebbaren starren Steifenrahmen zusammensetzen, und mittels großflächiger Verbauplatten, die an beiden Seiten des Grabens mit ihren vertikalen Rändern in Führungskanälen der Stützen zweier Stützenrahmen vertikal verschiebbar geführt und gehalten sind und bei dem Stützenrahmen und die Verbauplatten, dem Grabenaushub folgend, in den Graben gedrückt oder abgesenkt werden,
dadurch gekennzeichnet, daß der Steifenrahmen zwischen einem unteren Anschlag und einem oberen Anschlag verschiebbar an den Stützen geführt ist, wobei der untere Anschlag in Höhe der notwendigen Baggerlöffel-Freiheit ca. 1 bis 1,50 m vom Stützenfuß und der obere Anschlag im Abstand vom unteren Anschlag angeordnet ist, welcher der Höhe des Steifenrahmens, z.B. 1,75m, und einem zulässigen Stützenvortrieb, z.B. 0,5m, entspricht und daß nach Aufstellen und Absenken des Stützenrahmens auf ein Niveau, bei dem sich die obere Kante des Steifenrahmens in Höhe der Grabenkante befindet, die oberen Anschläge entfernt, ein zweiter Steifenrahmen in die Stützen des Stützenrahmens eingeführt und die oberen Anschläge im Abstand über dem zweiten Steifenrahmen an den Stützen befestigt werden und daß nach Absenken des Stützenrahmens um eine weitere Steifenrahmenhöhe die oberen Anschläge entfernt und gegebenenfalls ein dritter Steifenrahmen in die Stützen des Stützenrahmens eingeführt wird und daß zum Rückbau des Stützenrahmens die Steifenrahmen miteinander verbunden werden.

2. Verfahren nach Anspruch 1, dadurch gekennzeichnet, daß beim Rückbau der Verbauvorrichtung nach Entfernen der unteren Anschläge der Graben verfüllt und die Verbauplatten und die Steifenrahmen,der Verfüllung folgend, nach oben gezogen werden und dann zunächst die oberen Steifenrahmen aus den Führungsschienen herausgezogen, dann die Verbauplatten aus den Führungskanälen herausgezogen werden, dann der untere Steifenrahmen herausgezogen wird und schließlich nach Verfüllen des Grabens die Stützen einzeln herausgezogen werden.

3. Verfahren nach Anspruch 2, dadurch gekennzeichnet, daß vor dem Ziehen der Stützen in den Stützenhohlraum und in die Führungskanäle Sand oder Kies eingefüllt wird.

4. Verfahren nach Anspruch 1, dadurch gekennzeichnet, daß beim Rückbau der Verbauvorrichtung der Graben verfüllt wird und die Verbauplatten, die Stützen und die Steifenrahmen, der Verfüllung folgend,gezogen und die oberen Steifenrahmen nach Entfernen der oberen Anschläge aus den Führungsschienen der Stützen und die Verbauplatten aus den Führungskanälen der Stützen herausgezogen werden und danach die oberen Anschläge über den Steifenrahmen angebracht und der Stützrahmen aus dem verfüllten Graben gezogen wird.

5. Verbauvorrichtung zur Durchführung des Verfahrens nach einem der Ansprüche 1 bis 4 bestehend aus
- Stützenrahmen, die in Grabenlängsrichtung in gleichen Abständen quer zum Graben aufstellbar sind und sich zusammensetzen aus zwei vertikalen Stützen (1,1' 2) und einem starren Steifenrahmen (3), der quer zum Graben vertikal verschiebbar in den Stützen (1,1'2) geführt ist, wobei an den dem Graben zugewandten Innenseiten (10) der Stützen (1,1',2) C-förmige Führungsschienen (11) angeordnet sind, in welche formschlüssig parallele Schienen (12) des Steifenrahmens (3) geführt sind, und wobei an beiden in Grabenlängsrichtung weisenden Seiten Führungskanäle (8) für Verbauplatten (4,4') angeordnet sind
- großflächige Verbauplatten (4,4'), die mit ihren vertikalen Rändern rechtwinklig zu den Stützenrahmen in den Führungskanälen (8) der Stützen (1,1'2) zweier Stützrahmen vertikal verschiebbar in Grabenlängsrichtung formschlüssig geführt sind,
gekennzeichnet durch die folgenden Merkmale:
a) es sind für jede Grabenseite zusätzlich mindestens eine innere Verbauplatte (5,5') vorgesehen, die in Führungskanälen (8'9) der Stützen (1,1',2) zweier Stützenrahmen vertikal verschiebbar geführt sind
b) die Höhe der Steifenrahmen (3) (z.B. 1,70 m) ist kleiner als ein Drittel der Höhe einer Stütze (1,1',2)
c) an den Führungsschienen (11) sind in Reihe übereinander mehrere Aufnahmen (14) zum Einsetzen von unterhalb und oberhalb des Steifenrahmens (3) anzuordnende Anschläge (6 und 7) angeordnet.

6. Verbauvorrichtung nach Anspruch 5, dadurch gekennzeichnet, daß die C-förmigen Führungsschienen (11) zumindest an ihren oberen Enden eine trichterartige Erweiterung (26) aufweisen.

7. Verbauvorrichtung nach Anspruch 6, dadurch gekennzeichnet, daß am oberen Ende der C-förmigen Führungsschienen (11) das Einführen der seitlichen Schienen (12) der Steifenrahmen (3) erleichternde Leitbleche (27,28) angeordnet sind, die an beiden Seiten der Führungsschienen (11) und im mittleren Bereich der Führungsschiene (11) trichterartig in den Führungsspalt einmünden.

8. Verbauvorrichtung nach einem der Ansprüche 5, 6 oder 7, dadurch gekennzeichnet, daß am oberen und unteren Ende die seitlichen Ecken der Schienen (12) des Steifenrahmens (3) abgeschrägt sind.

9. Verbauvorrichtung nach einem der Ansprüche 5 bis 8, dadurch gekennzeichnet, daß die Aufnahmen (14) rechteckige, in der Längsmitte der Führungsschiene (11) angeordnete Ausnehmungen sind und die Anschläge (6,7) mit Einsatzstücken (15) versehen sind, deren Form der Form der Ausnehmungen (14) entspricht.

10. Verbauvorrichtung nach Anspruch 9, dadurch gekennzeichnet, daß die Anschläge (6,7) mit einem um 90° schwenkbaren Riegel (16) versehen sind, der über eine das Einsatzstück (15) durchsetzende Welle (17) und einem Hebel (18) in Öffnungsstellung und Schließstellung schwenkbar ist.

11. Verbauvorrichtung nach einem der Ansprüche 5 bis 10, dadurch gekennzeichnet, daß der Anschlag (6 oder 7) einen in eine zweite Ausnehmung (14) der Lochreihe einsetzbaren hakenartigen Fortsatz (19) aufweist, der mit einem Einsatzstück (20) und einer hintergreifenden Nase (21) versehen ist.

12. Verbauvorrichtung nach Anspruch 11, dadurch gekennzeichnet, daß der Anschlag (6 oder 7) mit einem bügelartigen Handgriff (21) versehen ist.

13. Verbauvorrichtung nach einem der Ansprüche 5 bis 12, dadurch gekennzeichnet, daß die Steifenrahmen (3) zur horizontalen Mittellinie spiegelbildlich ausgebildet sind und in ihren vier Eckbereichen Ösen (24) zum Einhaken einer Kette aufweisen.

14. Verbauvorrichtung nach Anspruch 13, gekennzeichnet durch in die Ösen (24) der Steifenrahmen (3) steckerartig eingreifende Kupplungsglieder (25).

15. Verbauvorrichtung nach einem der Ansprüche 5 bis 10, dadurch gekennzeichnet, daß die Steifenrahmen (3) aus horizontal und vertikal verlaufenden Kastenprofilen (33,34) bestehen.

16. Verbauvorrichtung nach Anspruch 15, dadurch gekennzeichnet, daß die horizontal verlaufenden Kastenprofile (33) über Eckversteifungen (35) in die vertikal verlaufenden Kastenprofile (34) übergehen.

17. Verbauvorrichtung nach Anspruch 15 oder 16, dadurch gekennzeichnet, daß die horizontal verlaufenden Kastenprofile (33) über Schraubflansche (36) mit den vertikal verlaufenden Kastenprofilen (34) lösbar verbunden sind.

18. Verbauvorrichtung nach einem der Ansprüche 15 bis 17, dadurch gekennzeichnet, daß die seitlichen Schienen (12) des Steifenrahmens (3) die Außenwände der vertikalen Kastenprofile (34) bilden.

19. Verbauvorrichtung nach einem der Ansprüche 5 bis 18, dadurch gekennzeichnet, daß an den umklammernden Teilen der Führungsschiene (11) längsverlaufende schmale Gleitrippen (31) angeordnet sind, die mit Spiel an der Rückseite der Schienen (12) zur Anlage gelangen.

20. Verbauvorrichtung nach einem der Ansprüche 5 bis 19, dadurch gekennzeichnet, daß an beiden Seiten der Führungsschiene (11),an der Führungsschiene (11) oder an der Schiene (12) des Steifenrahmens (3) befestigte, relativ breite Gleitstreifen (32) angeordnet sind.

## Claims

1. A method of lining deep trenches by means of support frames which can be installed in the longitudinal direction of the trench at equal spacings transversely to the trench and which are composed of two parallel supports and a rigid bracer frame which connects the supports and holds them at a spacing and which is displaceable along the supports, and by means of large-area lining plates which at both sides of the trench are vertically displaceably guided and held with their vertical edges in guide channels in the supports of two support frames, and wherein support frames and the lining panels, following excavation of the trench, are pressed or lowered into the trench, characterised in that the bracer frame is displaceably guided on the supports between a lower abutment and an upper abutment, the lower abutment being arranged at the height of the necessary excavator bucket freedom of about 1 to 1.50 m from the support base and the upper abutment being arranged at a spacing from the lower abutment which corresponds to the height of the bracer frame, for example 1.75 mm, and an admissible support advance movement, for example 0.5 m, and that after installation and downward movement of the support frame to a level at which the upper edge of the bracer frame is at the height of the edge of the trench, the upper abutments are removed, a second bracer frame is introduced into the supports of the support frame and the upper abutments are fixed to the supports at a spacing above the second bracer frame, and that after downward movement of the support frame by a further bracer frame height the upper abutments are removed and possibly a third bracer frame is introduced into the supports of the support frame and that for dismantling the support frame the bracer frames are connected together.

2. A method according to claim 1 characterised in that upon dismantling of the lining arrangement after removal of the lower abutments the trench is filled and the lining plates and the bracer frames, following the trench filling operation, are drawn upwardly and then firstly the upper bracer frames are pulled out of the guide rails, then the lining plates are pulled out of the guide channels, then the lower bracer frame is pulled out and finally after filling of the trench the supports are individually pulled out.

3. A method according to claim 2 characterised in that sand or gravel is introduced into the support cavity and into the guide channels prior to the operation of pulling the supports.

4. A method according to claim 1 characterised in that upon dismantling of the lining arrangement the trench is filled and the lining plates, the supports and the bracer frames, following the filling operation, are pulled and after removal of the upper abutments the upper bracer frames are pulled out of the guide rails of the supports and the lining plates are pulled out of the guide channels of the supports and thereafter the upper abutments are disposed above the bracer frame and the support frame is pulled out of the filled trench.

5. A lining arrangement for carrying out the method according to one of claims 1 to 4 comprising:
- support frames which can be installed in the longitudinal direction of the trench at equal spacings transversely to the trench and which are composed of two vertical supports (1, 1', 2) and a rigid bracer frame (3) which is vertically displaceably guided transversely to the trench in the supports (1, 1', 2), wherein arranged at the insides (10) of the supports (1, 1', 2), that are towards the trench, are C-shaped guide rails (11) into which parallel rails (12) of the bracer frame (3) are guided in positively locking relationship, and wherein guide channels (8) for lining plates (4, 4') are arranged at both sides facing in the longitudinal direction of the trench,
- large-area lining plates (4, 4') which are vertically displaceably guided in positively locking relationship in the longitudinal direction of the trench with their vertical edges at right angles to the support frames in the guide channels (8) of the supports (1, 1', 2) of two support frames,
characterised by the following features:
a) for each side of the trench there is additionally provided at least one inner lining plate (5, 5') which is vertically displaceably guided in guide channels (8', 9) of the supports (1, 1', 2) of two support frames,
b) the height of the bracer frames (3) (for sample 1.70 m) is less than one third of the height of a support (1, 1', 2), and
c) arranged on the guide rails (11) in a row in superposed relationship are a plurality of receiving means (14) for the insertion of abutments (6 and 7) which are to be arranged below and above the bracer frame (3).

6. A lining arrangement according to claim 5 characterised in that the C-shaped guide rails (11) have a funnel-like enlargement (26) at least at their upper ends.

7. A lining arrangement according to claim 6 characterised in that arranged at the upper ends of the C-shaped guide rails (11) are guide plates (27, 28) which facilitate insertion of the lateral rails (12) of the bracer frames (3) and which open funnel-like into the guide gap at both sides of the guide rails (11) and in the middle region of the guide rail (11).

8. A lining arrangement according to one of claims 5, 6 and 7 characterised in that the lateral corners of the rails (12) of the bracer frame (3) are bevelled at the upper and lower ends.

9. A lining arrangement according to one of claims 5 to 8 characterised in that the receiving means (14) are rectangular openings disposed in the longitudinal centre of the guide rail (11) and the abutments (6, 7) are provided with insertion portions (15), the shape of which corresponds to the shape of the openings (14).

10. A lining arrangement according to claim 9 characterised in that the abutments (6, 7) are provided with a bolt (16) which is pivotable through 90° and which is pivotable into an open position and a closed position by way of a lever (18) and a shaft (17) which passes through the insertion portion (15).

11. A lining arrangement according to one of claims 5 to 10 characterised in that the abutment (6 or 7) has a hook-like extension portion (19) which can be inserted into a second opening (14) in the row of holes and which is provided with an insertion portion (20) and a nose (21) to engage behind the opening.

12. A lining arrangement according to claim 11 characterised in that the abutment (6 or 7) is provided with a loop-like handle (21).

13. A lining arrangement according to one of claims 5 to 12 characterised in that the bracer frames (3) are of a mirror-image configuration relative to the horizontal centre line and in their four corner regions have eyes (24) for hooking in a chain.

14. A lining arrangement according to claim 13 characterised by coupling members (25) which engage plug-like into the eyes (24) in the bracer frames (3).

15. A lining arrangement according to one of claims 5 to 10 characterised in that the bracer frames (3) comprise horizontally and vertically extending box profiles (33, 34).

16. A lining arrangement according to claim 15 characterised in that the horizontally extending box profiles (33) go into the vertically extending box profiles (34) by way of corner stiffening portions (35).

17. A lining arrangement according to claim 15 or claim 16 characterised in that the horizontally extending box profiles (33) are releasably connected by way of screw flanges (36) to the vertically extending box profiles (34).

18. A lining arrangement according to one of claims 15 to 17 characterised in that the lateral rails (12) of the bracer frame (3) form the outside walls of the vertical box profiles (34).

19. A lining arrangement according to one of claims 5 to 18 characterised in that disposed on the embracing parts of the guide rail (11) are longitudinally extending narrow sliding ribs (31) which come to bear with clearance against the rear side of the rails (12).

20. A lining arrangement according to one of claims 5 to 19 characterised in that arranged at both sides of the guide rail (11) are relatively wide sliding strips (32) which are fixed to the guide rail (11) or to the rail (12) of the bracer frame (3).

## Revendications

1. Méthode de boisement de fossés profonds au moyen de cadres supports, susceptibles d'être montés, à intervalles réguliers, dans le sens longitudinal du fossé, perpendiculairement à ce dernier, et composés de deux étais parallèles et d'un cadre rigide, mobile le long des étais, reliant et maintenant lesdits étais à distance, et au moyen de plaques de boisement de grande surface, qui sont maintenues et guidées mobiles verticalement par leurs bords verticaux, des deux côtés du fossé, dans des canaux de guidage des étais de deux cadres supports, et selon laquelle des cadres supports et les plaques de boisement sont enfoncés ou descendus dans le fossé, à la suite du creusement,
caractérisée en ce que le cadre rigide est guidé mobile entre une butée inférieure et une butée supérieure agencées sur les étais, la butée inférieure étant disposée à une hauteur correspondant à la liberté requise pour le godet de la pelle, soit à environ 1 à 1,50 m de la base de l'étai, tandis que la butée supérieure est disposée à une distance de la butée inférieure correspondant à la hauteur du cadre rigide, par exemple 1,75 m, plus une avancée admissible de l'étai, par exemple 0,5 m, en ce que, après assemblage et abaissement du cadre support à un niveau auquel le bord supérieur du cadre rigide se trouve à la hauteur du bord du fossé, les butées supérieures sont enlevées, un second cadre rigide est introduit dans les étais du cadre support et les butées supérieures sont fixées aux étais à distance au-dessus du second cadre rigide, en ce que, après abaissement du cadre support d'une hauteur supplémentaire de cadre rigide, les butées supérieures sont enlevées et, le cas échéant, un troisième cadre rigide est introduit dans les étais du cadre support, et en ce que les cadres rigides sont reliés les uns aux autres en vue du retrait du cadre support.

2. Méthode selon la revendication 1, caractérisée en ce que lors du retrait du dispositif de boisement après enlèvement des butées inférieures, le fossé est rempli et les plaques de boisement et les cadres rigides sont tirés vers le haut à la suite du remplissage, puis les cadres rigides supérieurs sont extraits en premier des rails de guidage, les plaques de boisement sont ensuite ôtées des canaux de guidage, puis le cadre rigide inférieur est enlevé, et enfin, après remplissage du fossé, les étais sont extraits individuellement.

3. Méthode selon la revendication 2, caractérisée en ce que du sable ou du gravier est versé dans la cavité de l'étai et dans les canaux de guidage avant extraction des étais.

4. Méthode selon la revendication 1, caractérisée en ce que lors du retrait du dispositif de boisement, le fossé est rempli et les plaques de boisement, les étais et les cadres rigides sont ôtés à la suite du remplissage, puis les cadres rigides supérieurs sont enlevés des rails de guidage des étais et les plaques de boisement sont extraites des canaux de guidage des étais après enlèvement des butées supérieures, puis les butées supérieures sont mises en place au-dessus du cadre rigide et le cadre support est extrait du fossé rempli.

5. Dispositif pour l'application de la méthode selon l'une des revendications 1 à 4, comprenant :
- des cadres supports, susceptibles d'être montés, à intervalles réguliers, dans le sens longitudinal du fossé, perpendiculairement à ce dernier et composés de deux étais verticaux (1, 1', 2) et d'un cadre rigide (3), guidé mobile verticalement dans les étais (1, 1', 2) perpendiculairement au fossé, des rails de guidage (11) en forme de C étant agencés sur les parois internes (10) des étais (1, 1', 2), qui sont orientées vers le fossé, des rails parallèles (12) du cadre rigide (3) étant guidés en engagement positif dans lesdits rails de guidage, et des canaux de guidage (8) pour les plaques de boisement (4, 4') étant agencés sur les deux côtés orientés dans le sens de la longueur du fossé ;
- des plaques de boisement (4, 4') de grande surface, qui, par leurs bords verticaux sont guidées en engagement positif de manière à pouvoir se déplacer verticalement, perpendiculairement aux cadres supports, dans les canaux de guidage (8) des étais (1, 1', 2) de deux cadres supports dans la direction de la longueur du fossé,
caractérisé en ce que :
a) il est prévu en outre, sur chaque côté du fossé, au moins une plaque de boisement interne (5, 5') susceptible d'être guidée mobile verticalement dans des canaux de guidage (8', 9) des étais (1, 1', 2) de deux cadres supports,
b) la hauteur du cadre rigide (3) (par exemple 1,70 m) est inférieure à un tiers de la hauteur d'un étai (1, 1', 2),
c) plusieurs logements (14) alignés les uns au-dessus des autres sont ménagés sur les rails de guidage (11) pour recevoir des butées (6 et 7) à monter au-dessous et au-dessus du cadre rigide (3).

6. Dispositif de boisement selon la revendication 5, caractérisé en ce que les rails de guidage en forme de C (11) présentent au moins à leurs extrémités supérieures un évasement en forme d'entonnoir (26).

7. Dispositif de boisement selon la revendication 6, caractérisé en ce que des tôles de guidage (27, 28) sont agencées à l'extrémité supérieure des rails de guidage (11) en forme de C, pour faciliter l'introduction des rails latéraux (12) du cadre rigide (3), lesdites tôles débouchant en forme d'entonnoir dans la fente de guidage des deux côtés des rails de guidage (11) et dans la zone centrale du rail de guidage (11).

8. Dispositif de boisement selon l'une des revendications 5, 6 ou 7, caractérisé en ce que les angles latéraux des rails (12) du cadre rigide (3) sont chanfreinés aux extrémités supérieure et inférieure.

9. Dispositif de boisement selon l'une des revendications 5 à 8, caractérisé en ce que les logements (14) sont des évidements rectangulaires, agencés sur l'axe du rail de guidage (11) et en ce que les butées (6, 7) sont dotées d'inserts (15), dont la forme correspond à celle des évidements (14).

10. Dispositif de boisement selon la revendication 9, caractérisé en ce que les butées (6, 7) sont dotées d'un élément de verrouillage (16) libre de pivoter de 90 ° et susceptible d'être basculé en position d'ouverture ou de fermeture au moyen d'un axe (17) traversant l'insert (15), et d'un levier (18).

11. Dispositif de boisement selon l'une des revendications 5 à 10, caractérisé en ce que la butée (6 ou 7) présente un prolongement (19) en forme de crochet, insérable dans un deuxième évidement (14) de la rangée d'orifices et doté d'un insert (20) et d'un nez (21) crochetant par l'arrière.

12. Dispositif de boisement selon la revendication 11, caractérisé en ce que la butée (6, ou 7) est dotée d'une poignée en forme d'étrier (22).

13. Dispositif selon l'une des revendications 5 à 12, caractérisé en ce que les cadres rigides (3) sont de forme symétrique par rapport à l'axe horizontal et présentent aux quatre coins des trous (24) permettant d'accrocher une chaîne.

14. Dispositif selon la revendication 13, caractérisé par des éléments de couplage (25) s'engageant par enfichage dans les trous (24) des cadres rigides (3).

15. Dispositif selon l'une des revendications 5 à 10, caractérisé en ce que les cadres rigides (3) consistent en des profilés en forme de caissons (33, 34) horizontaux et verticaux.

16. Dispositif de boisement selon la revendication 15, caractérisé en ce que les profilés en forme de caissons horizontaux (33) se prolongent par des renforts angulaires (35) en des profilés en forme de caissons verticaux (34).

17. Dispositif de boisement selon la revendication 15 ou 16, caractérisé en ce que les profilés en forme de caissons horizontaux (33) sont reliés de manière amovible aux profilés en forme de caissons verticaux (34) au moyen de brides à visser (36).

18. Dispositif de boisement selon l'une des revendications 15 à 17, caractérisé en ce que les rails latéraux (12) du cadre rigide (3) forment les parois externes des profilés en forme de caissons verticaux (34).

19. Dispositif de boisement selon l'une des revendications 5 à 18, caractérisé en ce que sur les parties enserrantes du rail de guidage (11) sont agencées des nervures de glissement (31) longitudinales étroites, reposant avec jeu contre la face postérieure des rails (12).

20. Dispositif de boisement selon l'une des revendications 5 à 19, caractérisé en ce que des bandes de glissement (32) relativement larges sont agencées et fixées des deux côtés du rail de guidage (11), sur le rail de guidage (11) ou sur le rail (12) du cadre rigide (3).
